# EUROPÄISCHE PATENTSCHRIFT

(11) **EP 1 577 028 B1**
(45) Veröffentlichungstag und Bekanntmachung des Hinweises auf die Patenterteilung: **06.06.2007**
(21) Anmeldenummer: 05000001.7
(22) Anmeldetag: 03.01.2005
(51) Int. Cl.: B21B 31/08, D21G 1/02

(54) **Walzenwechselwerkzeug**
Roll changing tool
Outil pour le changement de rouleau

(30) Priorität: 15.03.2004 DE 102004012532
(43) Veröffentlichungstag der Anmeldung: 21.09.2005
(73) Patentinhaber: Andritz Küsters GmbH & Co. KG, 47805 Krefeld (DE)
(72) Erfinder: Mark, Wolfgang, 40668 Meerbusch (DE); Prey, Jörg, 47918 Tönisvorst (DE); Diepers, Bernd, 47661 Issum (DE)
(74) Vertreter: Sparing Röhl Henseler Patentanwälte European Patent Attorneys

(56) Entgegenhaltungen:
- DE-A1- 3 926 356
- DE-A1- 19 633 670
- DE-C1- 19 633 668

## Beschreibung

Die Erfindung betrifft ein Walzenwechselwerkzeug mit einer Hubvorrichtungshalterung nach dem Oberbegriff des Anspruchs 1.

Aus der DE 196 33 668 C1 ist ein derartiges Walzenwechselwerkzeug bekannt, das die jeweils zu wechselnde Walze auf einer Führungsbahn aus dem Walzenstapel entfernt. Dazu muß die Walze auf der Führungsbahn in eine Walzenaufnahme hineinrollen. Eine direkte Bewegungssteuerung der Walze auf der Führungsbahn ist hierbei nicht möglich, weil die Bewegung durch die Schwerkraftwirkung verursacht wird. Darüberhinaus bedingt die Führungsbahn einen langen Hebel, damit die Walze aus der Walzenebene des Walzenstapels herausbewegt wird. Nur in Verbindung mit einem Gegengewicht an der Walzenaufnahme kann sichergestellt werden, daß in allen Fällen der Schwerpunkt des Walzenwechselwerkzeuges unterhalb der Hubvorrichtungs-Halterung angeordnet ist. Dadurch hat der Hebel immer eine Ausrichtung im wesentlichen in horizontaler Richtung, wenn das Walzenwechselwerkzeug am Walzenwechselkran hängt. Ein solches Walzenwechselwerkzeug hat den Nachteil, daß ein großer Hebelarm erforderlich ist, der nicht nur mit einem Gegengewicht belastet ist, sondern durch eine Rollbewegung der Walze auch eine zusätzliche. Belastung erfährt.

Aufgabe der Erfindung ist es daher, ein Walzenwechselwerkzeug zu schaffen, das einen einfachen und platzsparenden Walzenwechsel ermöglicht.

Diese Aufgabe wird durch die Merkmale des Anspruchs 1 gelöst.

Hierdurch wird ein Walzenwechselwerkzeug geschaffen, das eine zu wechselnde Walze mittels drehbar gelagerter Walzenaufnahmen aus der Walzenebene eines Walzenstapels geschwenkt wird. Die Bewegungssteuerung der Walze ist direkt. Die Ausbauvorrichtung ist kompakt, so daß auf Gegengewichte verzichtet werden kann.

Weitere Vorteile und Ausgestaltungen der Erfindung sind der nachfolgenden Beschreibung und den Unteransprüchen zu entnehmen.

Die Erfindung wird nachstehend anhand des in den beigefügten Abbildungen dargestellten Ausführungsbeispiels näher erläutert.
Fig. 1 zeigt schematisch eine Seitenansicht eines Walzenwechselwerkzeuges beim Ausbau einer Walze mit einer abgestützten Ausbauvorrichtung,
Fig. 2 zeigt schematisch eine Seitenansicht eines Walzenwechselwerkzeuges beim Ausbau einer Walze mit einem geschlossenen Aufnahmehebel,
Fig. 3 zeigt schematisch eine Seitenansicht eines Walzenwechselwerkzeuges beim Ausbau einer Walze mit geschwenktem Winkelhebel.

Die Erfindung betrifft ein Walzenwechselwerkzeug 1 mit einer Ausbauvorrichtung 2, an der für die beiden Walzenzapfen 4 einer Walze 5 jeweils ein Winkelhebel 3 drehbar gelagert ist. Der Winkelhebel 3 weist an einem Ende eine Walzenaufnahme 6 auf. Das andere Ende ist verbunden mit einer Betätigungseinrichtung 7 zum Schwenken des Winkelhebels 3. Der Winkelhebel ist dabei derart drehbar an der Ausbauvorrichtung gelagert, daß sich die Walzenaufnahme 6 nach einer Schwenkbewegung im Schwerpunkt der Ausbauvorrichtung 2 befindet.

Die Ausbauvorrichtung 2 umfaßt vorzugsweise für jedes Walzenende einen L-förmigen Träger 8, wobei die zwei Träger 8 miteinander verbindbar sind.

Jeder Träger 8 weist eine Hubvorrichtungshalterung 9 für einen nicht dargestellten Walzenwechselkran auf. Die Hubvorrichtungshalterung 9 ist derart angeordnet, daß in Schwerkraftrichtung unterhalb der Hubvorrichtungshalterung 9 der Schwerpunkt der Ausbauvorrichtung 2 bzw. des Trägers 8 liegt. Der Querschenkel des L-förmigen Trägers 8 weist an seinem Ende eine Hakenöffnung 10 auf, mit der die Ausbauvorrichtung 2 in einer Walzenmaschine abgestützt werden kann. An dem Querschenkel des L-förmigen Trägers 8 ist eine Lagerung 11 für den Winkelhebel 3 vorgesehen, mit einer Drehachse senkrecht zum Quererstreckung der Ausbauvorrichtung 2. Hierdurch wird eine Drehachse des Winkelhebels 3 parallel zur Walzenachse bei eingehängtem Walzenwechselwerkzeug ausgebildet.

Der Längsschenkel des L-förmigen Trägers 8 weist an seinem Ende die Hubvorrichtungshalterung 9 auf. An dem Längsschenkel des L-förmigen Trägers 8 ist eine Lagerung 12 für die Betätigungseinrichtung 7 vorgesehen. Die Betätigungseinrichtung 7 besteht vorzugsweise aus einem Hubzylinder, wobei ein Arbeitsende 13 eines Hubkolbens 14 an das andere Ende des Winkelhebels 3 drehbar angelenkt ist. Der Winkelhebel 3 ist somit einerseits an der Ausbauvorrichtung 2 und andererseits an der Betätigungseinrichtung 7 gelagert. Aus Sicherheitsgründen kann für das Schwenken ein Spindelhubelement Verwendung finden.

Der Winkelhebel 3 besitzt vorzugsweise Hebelarme, deren Armlängen einander angenähert sind. Die Walzenaufnahme 6 kann von einer klauenartigen Ausbildung des einen Endes des Winkelhebels 3 gebildet werden. Für eine Betätigung als Wechselzange kann ein Aufnahmehebel 15 als Klaue ausgeführt sein mit einem Paar klauenartiger Backen 16, die eine Verriegelungseinrichtung 17 tragen können. Die Lagerung 11 des Winkelhebels 3 ist ferner vorzugsweise in einem mittigen Bereich einer Quererstreckung der Ausbauvorrichtung 2 vorgesehen.

Fig. 1 bis 3 verdeutlichen, wie ein Walzenwechsel abläuft. Dargestellt ist der Ausbau einer Walze 5. Das zu einem Walzenstapel gefahrene und eingehängte Walzenwechselwerkzeug 1 gemäß Fig. 1 nimmt beide Walzenzapfen 4 in jeweils einer Walzenaufnahme 6 auf. Zum Wechseln der Walze 5 wird der Winkelhebel 3 durch Ausfahren des Kolbens 14 der Betätigungseinrichtung 7 in den Schwerpunkt der Ausbauvorrichtung 2 geschwenkt. Anschließend kann die Ausbauvorrichtung 2 aus der Hakenöffnung 10 ausgehängt und durch einen Walzenwechselkran angehoben werden. Beim folgenden Transport des Walzenwechselwerkzeuges 1 mit der Walze hängt das Walzenwechselwerkzeug praktisch immer waagerecht, so daß ein Aus- und Einfädeln des Walzenwechselwerkzeuges 1 in den Walzenstapel ohne Hilfsmaßnahmen möglich ist.

## Patentansprüche

1. Walzenwechselwerkzeug mit einer Ausbauvorrichtung (2), umfassend eine Hubvorrichtungshalterung (9) und eine Walzenaufnahme (6) für jeden Walzenzapfen einer Walze (4), wobei die Hubvorrichtungshalterung (9) derart angeordnet ist, daß in Schwerkraftrichtung unterhalb der Hubvorrichtungshalterung (9) der Schwerpunkt der Ausbauvorrichtung (2) liegt, **dadurch gekennzeichnet daß** die Walzen aufnahme (6) jeweils ein Paar Klauenartiger Backen (16) umfaßt, mit dem die Walzenzapfen zangenartig greifbar sind, und die Walzenaufnahme (6) an einem Ende eines Winkelhebels (3) vorgesehen ist, der an der Ausbauvorrichtung (2) derart drehbar angeordnet ist, daß sich die Walzenaufnahme (6) nach einer Schwenkbewegung im Schwerpunkt der Ausbauvorrichtung (2) befindet.

2. Walzenwechselwerkzeug nach Anspruch 1, **dadurch gekennzeichnet, daß** das andere Ende des Winkelhebels (3) an einer Betätigungseinrichtung (7) zum Schwenken des Winkelhebels (3) angreift, wozu die Betätigungseinrichtung (3) an der Ausbauvorrichtung (2) gelagert ist.

3. Walzenwechselwerkzeug nach Anspruch 2, **dadurch gekennzeichnet, daß** die Betätigungseinrichtung (7) als Hubzylinder ausgebildet ist.

4. Walzenwechselwerkzeug nach Anspruch 2 oder 3, **dadurch gekennzeichnet, daß** die Betätigungseinrichtung (7) benachbart dem Schwerpunkt der Ausbauvorrichtung (2) an dieser gelagert ist.

5. Walzenwechselvorrichtung nach einem der Ansprüche 1 bis 4, **dadurch gekennzeichnet, daß** die Ausbauvorrichtung (2) für jeden Walzenzapfen einer Walze (5) einen L-förmigen Träger (8) umfaßt, die vor dem Ausbau der Walze (5) in einen Walzenstapel einsetzbar sind.

6. Walzenwechselwerkzeug nach einem der Ansprüche 1 bis 5, **dadurch gekennzeichnet, daß** die Drehachse einer Lagerung (11) des Winkelhebels (3) an der Ausbauvorrichtung (2) senkrecht zu einer Quererstreckung der Ausbauvorrichtung (2) liegt.

7. Walzenwechselwerkzeug nach einem der Ansprüche 1 bis 6, **dadurch gekennzeichnet, daß** eine Lagerung (11) des Winkelhebels (3) in einem mittigen Bereich einer Quererstreckung der Ausbauvorrichtung (2) vorgesehen ist.

## Claims

1. Roll changing tool having a dismantling apparatus (2), comprising a lifting-apparatus holder (9) and a roll receptacle (6) for each roll journal of a roll (4), the lifting-apparatus holder (9) being arranged in such a way that the centroid of the dismantling apparatus (2) lies below the lifting-apparatus holder (9) in the direction of gravity, **characterized in that** the roll receptacle (6) comprises in each case one pair of claw-like jaws (16), with which the roll journals can be gripped in a tongs-like manner, and the roll receptacle (6) is provided at one end of an angled lever (3) which is arranged such that it can rotate on the dismantling apparatus (2) in such a way that the roll receptacle (6) is situated in the centroid of the dismantling apparatus (2) after a pivoting movement.

2. Roll changing tool according to claim 1, **characterized in that** the other end of the angled lever (3) acts on an actuating device (7) for pivoting the angled lever (3), for which purpose the actuating device (3) is mounted on the dismantling apparatus (2).

3. Roll changing tool according to claim 2, **characterized in that** the actuating device (7) is configured as a lifting cylinder.

4. Roll changing tool according to claim 2 or 3, **characterized in that** the actuating device (7) is mounted on the centroid of the dismantling apparatus (2) in an adjacent manner to the latter.

5. Roll changing apparatus according to one of claims 1 to 4, **characterized in that** the dismantling apparatus (2) comprises an L-shaped carrier (8) for each roll journal of a roll (5), which L-shaped carrier (8) can be inserted into a roll stack before the dismantling of the roll (5).

6. Roll changing tool according to one of claims 1 to 5, **characterized in that** the rotational axis of a bearing (11) of the angled lever (3) on the dismantling apparatus (2) lies perpendicularly with respect to a transverse extent of the dismantling apparatus (2).

7. Roll changing tool according to one of claims 1 to 6, **characterized in that** a bearing (11) of the angled lever (3) is provided in a central region of a transverse extent of the dismantling apparatus (2).

## Revendications

1. Outil pour le changement de rouleaux, comprenant un dispositif de démontage (2), qui comporte une monture à dispositif de levage (9) et un logement de tenon (6) pour chaque tenon d'un rouleau (4), dans lequel la monture à dispositif de levage (9) est agencée de telle manière que le centre de gravité du dispositif de démontage (2) se trouve, dans la direction de la pesanteur, au-dessous de la monture à dispositif de levage (9), **caractérisé en ce que** chaque logement de tenon (6) comprend une paire de mâchoires (16) semblables à des griffes, au moyen desquelles les tenons de rouleaux peuvent être saisis comme avec des pinces, et le logement de tenon (6) est prévu à une extrémité d'un levier coudé (3) qui est agencé pivotant sur le dispositif de démontage (2) de telle manière que le logement de tenon (6) se trouve au centre de gravité du dispositif de démontage (2) après un mouvement de pivotement.

2. Outil pour le changement de rouleaux selon la revendication 1, **caractérisé en ce que** l'autre extrémité du levier coudé (3) attaque un organe d'actionnement (7) pour le pivotement du levier coudé (3), ce pourquoi l'organe d'actionnement (3) est monté sur le dispositif de démontage (2).

3. Outil pour le changement de rouleaux selon la revendication 2, **caractérisé en ce que** l'organe d'actionnement (7) est réalisé sous forme de cylindre de levage.

4. Outil pour le changement de rouleaux selon la revendication 2 ou 3, **caractérisé en ce que** l'organe d'actionnement (7) est monté sur le dispositif de démontage (2) au voisinage du centre de gravité de celui-ci.

5. Outil pour le changement de rouleaux selon l'une des revendications 1 à 4, **caractérisé en ce que** le dispositif de démontage (2) comprend pour chaque tenon d'un rouleau (5) un support en forme de L (8), lesquels peuvent être introduits dans une pile de rouleaux avant le démontage du rouleau (5).

6. Outil pour le changement de rouleaux selon l'une des revendications 1 à 5, **caractérisé en ce** l'axe de rotation d'un palier (11) du levier coudé (3) sur le dispositif de démontage (2) est perpendiculaire à l'extension transversale du dispositif de démontage (2).

7. Outil pour le changement de rouleaux selon l'une des revendications 1 à 6, **caractérisé en ce qu'**un palier (11) du levier coudé (3) est prévu dans une région médiane de l'extension transversale du dispositif de démontage (2).
